# EUROPÄISCHE PATENTSCHRIFT

(11) **EP 1 805 384 B1**
(45) Veröffentlichungstag und Bekanntmachung des Hinweises auf die Patenterteilung: **20.07.2016**
(21) Anmeldenummer: 05784391.4
(22) Anmeldetag: 12.09.2005
(51) Int. Cl.: E05F 15/60, E05D 15/06, H02K 41/03

(54) **SCHIEBETÜR MIT EINEM MAGNETISCHEN TRAG- UND ANTRIEBSSYSTEM**
SLIDING DOOR COMPRISING A MAGNETIC SUPPORT AND DRIVE SYSTEM
PORTE COULISSANTE A SYSTEME DE SUSPENSION ET D'ENTRAINEMENT MAGNETIQUE

(30) Priorität: 17.10.2004 DE 102004050340
(43) Veröffentlichungstag der Anmeldung: 11.07.2007
(73) Patentinhaber: DORMA Deutschland GmbH, 58256 Ennepetal (DE)
(72) Erfinder: BUSCH, Sven, 44139 Dortmund (DE)
(74) Vertreter: Balder IP Law, S.L.
(86) Internationale Anmeldenummer: PCT/EP2005/009772
(87) Internationale Veröffentlichungsnummer: WO 2006/039972

(56) Entgegenhaltungen:
- EP-A- 1 122 391
- DE-A1- 4 425 053
- US-A1- 2003 110 696

## Beschreibung

Die Erfindung betrifft eine Schiebetür mit einem magnetischen Trag- und Antriebssystem für mindestens einen Türflügel gemäß dem Oberbegriff des Anspruchs 1.

Aus der DE 40 16 948 A1 ist eine Schiebetürführung bekannt, bei der miteinander zusammenwirkende Magnete bei. normaler Belastung eine berührungsfreie schwebende Führung eines in einer Schiebeführung gehaltenen Türflügels oder dergleichen bewirken, wobei neben den stationär angeordneten Magneten der Schiebeführung ein Ständer eines Linearmotors angeordnet ist, dessen Läufer an der Schiebetür angeordnet ist. Durch die gewählte V-förmige Anordnung der Permanentmagnete der offenbarten permanent erregten magnetischen Trageinrichtung kann keine seitlich stabile Führungsbahn realisiert werden, weswegen eine relativ komplizierte Anordnung und Ausgestaltung von Ständer und Läufer erforderlich ist. Diese Anordnung verteuert eine solche Schiebetür enorm.

Aus der WO 00/50719 A1 ist ein kombiniertes Lager- und Antriebssystem für eine automatisch betriebene Tür bekannt, bei der ein permanent erregtes magnetisches Tragsystem symmetrisch aufgebaut ist und ortsfeste und ortsveränderbare Magnetreihen aufweist, die jeweils in einer Ebene angeordnet sind, wobei sich das Tragsystem in einem labilen Gleichgewicht befindet und bei dem das Tragsystem symmetrisch angeordnete seitliche Führungselemente aufweist, die rollenförmig gelagert sein können. Aufgrund der hierdurch erreichten seitlich stabilen Führungsbahn ergibt sich eine einfache Ausgestaltung und Anordnung von Ständer und Läufer eines in einem gemeinsamen Gehäuse untergebrachten Linearmotors, nämlich die Möglichkeit, Ständer und Läufer des Linearmotors in Bezug auf das Tragsystem beliebig anordnen zu können und hinsichtlich der Formgebung von Ständer und Läufer nicht durch das Tragsystem beschränkt zu sein.

Diesen beiden Lagersystemen gemeinsam ist, dass sie nach dem Prinzip der abstoßenden Kraftwirkung arbeiten, welches Wirkprinzip einen stabilen Schwebezustand ohne aufwendige elektrische Regeleinrichtung ermöglicht. Nachteilig hieran ist jedoch, dass sowohl mindestens eine ortsfeste als auch mindestens eine ortsveränderbare Magnetreihe vorhanden sein muss, d. h. über den gesamten Weg der Schiebeführung bzw. des Lagers der automatisch betriebenen Tür und an dem entlang dieser Führung beweglichen Tragschlitten für die Tür Magnete angeordnet sein müssen, wodurch sich ein solches System, das sich aufgrund des Wegfalls der mechanischen Reibung zum Tragen der Tür durch extreme Leichtgängigkeit und geräuschlose Arbeitsweise auszeichnet und nahezu verschleiß- und wartungsfrei ist, in der Herstellung sehr teuer wird.

Aus der DE 196 18 518 C1 ist weiter ein elektromagnetisches Antriebssystem für magnetische Schwebe- und Tragsysteme bekannt, bei dem durch eine geeignete Anordnung von Dauermagnet und ferromagnetischem Material ein stabiler Schwebe- und Tragzustand erreicht wird. Hierzu versetzt der Dauermagnet das ferromagnetische Material in den Zustand einer magnetischen Teilsättigung. Elektromagnete sind so angeordnet, dass die Dauermagnete allein durch eine Änderung der Sättigung in der Tragschiene bewegt werden und die Spulenkerne sind in die dauermagnetische Teilsättigung, die zum Schwebe- und Tragezustand führt, mit einbezogen.

Weiter zeigt die WO 94/13055 einen Ständerantrieb für einen elektrischen Linearantrieb und eine mit einem solchen Ständer versehene Tür, die mittels Magneten im Türsturz eines Rahmens aufgehängt ist. Hierfür sind an der Türfüllung mehrere Magnete oder Magnetgruppen angeordnet, deren magnetische Feldstärke so groß ist, dass eine Anziehungskraft zu einer Führungsplatte erreicht wird, die an der Unterseite des Türsturzes angeordnet ist, wobei die Anziehungskraft ausreicht, um das Gewicht der Türfüllung anzuheben.

Den beiden in diesen Druckschriften beschriebenen Systemen ist gemeinsam, dass ein Anbacken der Magnete an dem ferromagnetischen Material mittels Rollen verhindert wird, also ein Luftspalt zwischen den Magneten und dem ferromagnetischen Material mittels Rollen eingestellt wird. Diese Rollen müssen bei den gewählten Anordnungen großen Kräfte aufnehmen, da die magnetische Feldstärke nicht so gewählt werden kann, dass lediglich die jeweilige magnetisch aufgehängte Tür gehalten wird, sondern aufgrund von Sicherheitsbestimmungen eine bestimmte zusätzliche Tragkraft vorhanden sein muss, damit die Tür nicht ungewollt abfällt. Demzufolge müssen die Rollen ähnlich ausgelegt werden, wie bei rein rollengelagerten Schiebetüren, was dazu führt, dass eine mechanische Reibung zum Einstellen des Luftspaltes vorhanden ist. Diese hebt die extreme Leichtgängigkeit und geräuschlose Arbeitsweise der nach dem abstoßenden Kraftprinzip arbeitenden Lagerung auf und führt zu Verschleiß und Wartung. Dazu kommt, dass die magnetische Anziehungskraft schon während der Herstellung präzise auf die jeweilige zu tragende Last eingestellt werden muss, wodurch diese Systeme für den praktischen Einsatz ungeeignet oder zu teuer sind.

US20031110696A1 offenbart ein Antriebssystem, das zwischen Primärelement und magnetischer Bahn einen Luftspalt aufweist, welcher durch das Einlegen von unterschiedlich Dicken Abstandsscheiben eingestellt werden kann. Nachteilig ist hier, dass der Luftspalt nicht durch einen Benutzer einstellbar ist.

Aus EP1122391A welches Dokument alle Merkmale des Oberbegriffs des Anspruchs 1 offenbart sind Rollen bekannt, welche einen konstanten Abstand zwischen dem beweglichen Element des Antriebs und dem Stator festlegen. Auch hier ist keine Möglichkeit einer Luftspaltverstellung durch einen Benutzer vorgesehen.

Es ist daher die Aufgabe der Erfindung, eine Schiebetür mit einem magnetischen Trag- und Antriebssystem für mindestens einen Türflügel, das eine Linear-Antriebseinheit mit mindestens einer Magnetreihe aufweist, so weiterzuentwickeln, dass die zuvor genannten Vorteile bei geringen Herstellungskosten bestehen bleiben.

Gelöst wird diese Aufgabe mit den im Patentanspruch 1 angegebenen Merkmalen. Vorteilhafte Ausgestaltungen des Gegenstandes des Patentanspruches 1 sind in den Unteransprüchen angegeben.

Die Schiebetür mit einem magnetischen Trag- und Antriebssystem für mindestens einen Türflügel, mit einer in Antriebsrichtung angeordneten Magnetreihe, deren Magnetisierung in ihrer Längsrichtung in bestimmten Abständen das Vorzeichen wechselt, einer aus mehreren Einzelspulen und Spulenkernen bestehende Spulenanordnung, die bei entsprechender Ansteuerung der Einzelspulen eine Wechselwirkung mit der Magnetreihe bewirkt, die Vorschubkräfte hervorruft, wobei die Spulenkerne oder an diesen anliegende Polschuhe in anziehender Kraftwirkung mit der Magnetreihe stehen, einem Führungselement, das einen bestimmten spaltförmigen Abstand zwischen der Magnetreihe und den Spulenkernen bzw. den Polschuhen gewährleistet, einem Tragschlitten, an dem der Türflügel befestigt werden kann und einer Tragkraft-Einstellvorrichtung, mittels der der bestimmte spaltförmige Abstand eingestellt werden kann, weist gegenüber dem Stand der Technik den Vorteil auf, dass das Tragelement aufgrund der ausgenutzten anziehenden Kraftwirkung nicht notwendigerweise hartmagnetisch sein muss, wobei eine Spaltbreite des der spaltförmigen Abstands zwischen der Magnetreihe und dem aus Spulenkernen und/oder Polschuhen bestehenden Tragelement eingestellt werden kann. Durch eine solche Verstellung kann eine einfache Tragkraftverstellung realisiert werden. Durch die Möglichkeit der Tragkraftverstellung kann die Trageinrichtung leicht an unterschiedliche Traglasten, d. h. an unterschiedlich schwere Türflügel der Schiebetür, angepasst werden, ohne dass konstruktive Änderungen oder ein Austausch von Elementen der Trageinrichtung erfolgen müssen. Durch dieses Merkmal können die Trageinrichtungen der Schiebetüren ohne Berücksichtigung der tatsächlichen späteren Verwendung ohne Unterschiede in Serie gefertigt werden, d. h. ohne einen bei der Fertigung erforderlichen Abgleich an das später zu tragende Gewicht. Das führt weiter dazu, dass eine besonders einfache und unkomplizierte Auslegung des Führungselementes ermöglicht wird, da dieses bei optimaler Einstellung der Tragkraft zum Gewährleisten des Abstandes zwischen der Magnetreihe und dem Tragelement keine Tragkräfte aufnehmen muss. Aus diesem Grund ist bei einer nach dem anziehenden Kraftprinzip arbeitenden Lagerung eine sehr gute Leichtgängigkeit und geräuschlose Arbeitsweise gegeben, wobei aufgrund des eingesetzten Führungselementes, welches den bestimmten spaltförmigen Abstand zwischen den beiden Magnetreihen und der Spulenanordnung sowie den Tragschienen gewährleistet, trotz Ausnutzung eines instabilen Gleichgewichtszustandes keine elektrische oder elektronische Regeleinrichtung vorgesehen zu werden braucht. Ein spaltförmiger Abstand im Sinne dieser Erfindung ist ein Abstand zwischen zwei parallelen oder wenig gegeneinander geneigten Flächen. Hier insbesondere zwischen einer Polfläche einer der mindestens einen Magnetreihe und einer dieser gegenüberliegend im Wesentlichen parallel dazu angeordneten Fläche der Spulenkerne der Spulenanordnung.

Bei der Trageinrichtung ist die Magnetreihe vorzugsweise parallel zur Tragrichtung und quer zur Antriebsrichtung magnetisiert.

Nach der Erfindung ist das Führungselement an dem Tragschlitten befestigt und wirkt gegen ein das magnetische Trag- und Antriebssystem aufnehmendes Gehäuse, um eine bestimmte vertikale Position des Tragschlittens in Tragrichtung in Bezug auf das Gehäuse zu gewährleisten und durch die Tragkraft-Einstellvorrichtung die relative Lage der an dem Gehäuse befestigten Spulenkerne bzw. Polschuhe zu der an dem Tragschlitten befestigten Magnetreihe einstellbar

Nach der Erfindung besteht die Tragkraft-Einstellvorrichtung aus wenigstens einer ersten Schraube, die die relative vertikale Lage der Spulenkerne bzw. Polschuhe zu dem Gehäuse einstellt und/oder aus wenigstens einer zweiten Schraube, die die relative vertikale Lage der Magnetreihe zu dem Tragschlitten einstellt. Durch eine solche mittels Schrauben gebildete Tragkraft-Einstellvorrichtung ist eine besonders einfache und kostengünstige Ausgestaltung der Erfindung realisiert, mittels der die zwischen der Magnetreihe und den Spulenkernen bzw. Polschuhen bestehende Spaltbreite und damit die Tragkraft sehr genau eingestellt werden kann.

Weiter umfasst die Tragkraft-Einstellvorrichtung bevorzugt wenigstens ein erstes Abstandselement, das einen Abstand zwischen einem Boden des Gehäuses und den Spulenkernen bzw. Polschuhen und/oder wenigstens ein zweites Abstandselement, das einen Abstand zwischen einem Boden des Tragelementes und der Magnetreihe definiert. Mittels solcher Abstandselemente, die einen an bestimmte zu tragende Lasten angepassten Abstand definieren, kann leicht eine Montage unterschiedlichster Türflügel erfolgen, wobei trotz eines für alle Türflügel einheitlichen Trag- und Antriebssystemes eine optimale an individuelle Türflügel angepasste Einstellung gegeben ist.

Das Führungselement umfasst vorzugsweise wenigstens erste Rollen und zweite Rollen, die in einer jeweiligen in Seitenbereichen des Gehäuses vorgesehenen Nut laufen. Diese Nut bewirkt gleichzeitig sowohl die Gewährleistung des spaltförmigen Abstandes durch eine Begrenzung der Bewegung des Tragschlittens in negativer Tragrichtung, also nach oben, als auch weiter eine Verhinderung eines ungewollten Abfallens des Türflügels bei einem Überschreiten der durch die magnetische Trageinrichtung erzeugte Haltekraft durch eine Begrenzung der Bewegung des Tragschlittens in positiver Tragrichtung, also nach unten. Diese bevorzugte Ausgestaltung des Führungselementes ermöglicht es, dass die magnetischen Haltekräfte optimal eingestellt werden können, d. h. ein Türflügel gerade so schwebend gehalten wird, dass das Führungselement im Wesentlichen keine Tragkräfte aufnehmen muss, wobei den Sicherheitsbestimmungen genüge getan ist, da der Türflügel auch bei einer zusätzlich zur Erdanziehungskraft nach unten wirkenden Kraft nicht abfallen kann. Durch die Ausgestaltung mittels eines mit Rollen versehenen Führungselementes ist eine leichte Verschiebung des Türflügels auch in diesem Fall möglich.

Die bevorzugten Rollen können aber nach der Erfindung auch durch Wälz- oder Gleitkörper ersetzt werden. Durch diese Ausgestaltungen können weiter bei Verwendung von bestimmten Materialien, z. B. Kunststoff, die Laufruhe der Schiebetür verbessert und Wartungen des Führungselementes auf ein Minimum reduziert werden, da bei einer entsprechenden Anpassung der Elemente des Führungselementes eine Geräuschbildung und ein Verschleiß minimiert werden können.

Die Magnetreihe besteht vorzugsweise aus einem oder mehreren Hochleistungsmagneten, vorzugsweise Seltenerden-Hochleistungsmagneten, weiter vorzugsweise aus Neodym-Eisen-Bor (NeFeB) bzw. Samarium-Cobalt (Sm₂Co) oder kunststoffgebundenen Magnetwerkstoffen. Durch die Verwendung von solchen Hochleistungsmagneten lassen sich wegen der höheren Remanenzinduktion wesentlich höhere Kraftdichten erzeugen als mit Ferrit-Magneten. Demzufolge lässt sich das Magnetsystem bei gegebener Tragkraft mit Hochleistungsmagneten geometrisch klein und damit platzsparend aufbauen. Die gegenüber Ferrit-Magneten höheren Materialkosten der Hochleistungsmagnete werden durch das vergleichsweise geringe Magnetvolumen zumindest kompensiert.

Das kombinierte Trag- und Antriebssystem wird zum Antrieb mindestens eines Türflügels einer Schiebetür eingesetzt, die vorzugsweise als Bogenschiebetür oder Horizontal-Schiebewand ausgebildet ist.

Die Erfindung wird nun anhand von schematisch dargestellten Ausführungsbeispielen näher beschrieben.

Dabei zeigen:
- Figur 1:: Eine Längsschnittdarstellung eines kombinierten Trag- und Antriebssystemes,
- Figur 2:: eine elektrische Verschaltung der Spulen der Linear-Antriebseinheit des in Figur 1 gezeigten kombinierten Trag- und Antriebssystemes,
- Figur 3:: ein Diagramm zur Erläuterung einer ersten Möglichkeit des Spannungsverlaufes an den wie in Figur 2 gezeigt verschalteten Spulen des Antriebssystemes,
- Figur 4:: ein Diagramm zur Erläuterung einer zweiten Möglichkeit des Spannungsverlaufes an den wie in Figur 2 gezeigt verschalteten Spulen des Antriebssystemes,
- Figur 5:: ein Diagramm zur Erläuterung einer dritten Möglichkeit des Spannungsverlaufes an den wie in Figur 2 gezeigt verschalteten Spulen des Antriebssystemes,
- Figur 6:: Querschnittsdarstellungen einer Schiebetür nach bevorzugten Ausführungsformen der Erfindung und
- Figur 7:: Querschnittsdarstellungen einer Schiebetür nach weiteren bevorzugten Ausführungsformen der Erfindung.

Die Figur 1 zeigt eine schematische Prinzipdarstellung von zwei Antriebssegmenten eines magnetisches Trag- und Antriebssystem, in einem Längsschnitt, bei der der magnetische Linearantrieb auf die Magnetreihe 1 wirkt, die an einem Tragschlitten 4 befestigt ist, welcher einen Türflügel 5 hält. Die Magnetreihe 1 weist jeweils abwechselnd polarisierte Einzelmagnete auf. In Tragrichtung oberhalb der Magnetreihe 1 sind mit einem bestimmten spaltförmigen Abstand Spulen 7 so angeordnet, dass sich ein jeweiliger Spulenkern 12 in Tragrichtung, d. h. z-Richtung, erstreckt. Die Spulenkerne 12 stehen in anziehender Kraftwirkung mit der Magnetreihe 1 und halten somit den Türflügel 5.

Um einen kontinuierlichen Vorschub der Magnetreihe 1 zu gewährleisten, sind die Stator-Spulen 7 mit ihren jeweiligen Spulenkernen 12 in unterschiedlichen relativen Positionen zum Raster der Dauermagnete angeordnet. Je mehr unterschiedliche Relativpositionen ausgebildet werden, umso gleichmäßiger lässt sich die Schubkraft über den Verfahrweg realisieren. Da andererseits jede Relativposition einer elektrischen Phase eines für den Linearantrieb benötigten Ansteuersystemes zuzuordnen ist, sollten möglichst wenig elektrische Phasen zum Einsatz kommen. Aufgrund des zur Verfügung stehenden dreiphasigen Drehstromnetzes ist ein dreiphasiges System, wie es beispielhaft in Figur 2 gezeigt ist, sehr kostengünstig aufzubauen.

Hierbei besteht ein jeweiliges Antriebssegment und somit ein Spulenmodul der Linear-Antriebseinheit aus drei Spulen 7a, 7b, 7c, die eine Ausdehnung von drei Längeneinheiten in Antriebsrichtung, d. h. x-Richtung, aufweisen, wobei also zwischen Mittelpunkten benachbarter Spulenkerne 12 ein Raster Rs = 1 Längeneinheit liegt. Die Länge eines Magneten der Magnetreihe 1 in Antriebsrichtung und die Länge der zwischen den Einzelmagneten der Magnetreihe 1 liegenden Lücke ist hier so gewählt, dass Länge eines Magneten L_{Magnet} + Länge einer Lücke L_{Lücke} = Magnetraster R_{M} = 3/4 Längeneinheit (= 3/4 Rₛ).

Figur 2 zeigt die Verschaltung der Spulen der in Figur 1 gezeigten beiden Antriebssegmente einer LinearAntriebseinheit. Hier ist eine erste Spule 7a mit einem ersten Spulenkern 12a zwischen eine erste Phase und eine zweite Phase eines aus drei Phasen bestehenden Drehstromsystemes angeschlossen, dessen drei Phasen gleichmäßig verteilt sind, also die zweite Phase bei 120° und eine dritte Phase bei 240° liegen, wenn die erste Phase bei 0° liegt. Die in positiver Antriebsrichtung, d. h. +x-Richtung, neben der ersten Spule 7a mit Magnetkern 12a liegende zweite Spule 7b mit Spulenkern 12b eines Antriebssegmentes der Linear-Antriebseinheit ist zwischen die zweite Phase und die dritte Phase geschaltet und die in positiver Antriebsrichtung, d. h. +x-Richtung neben der zweiten Spule 7b mit Spulenkern 12b liegende dritte Spule 7c mit Spulenkern 12c ist zwischen die dritte Phase und die erste Phase geschaltet. Neben einem solchen Antriebssegment der Linear-Antriebseinheit liegende Antriebssegmente der Linear-Antriebseinheit sind in gleicher Weise an die drei Phasen des Drehstromsystemes angeschlossen.

Ordnet man dem durch die Dauermagnete gebildeten Polraster, analog zur Anordnung in einem zweipoligen Gleichstrommotor, Phasenwinkel zu, so lassen sich die linearen Spulenanordnungen in einem kreisförmigen Phasendiagramm abbilden. Da sich dieses sowohl magnetisch als Antriebswirkung auf die Dauermagnete als auch elektrisch als Ansteuerung der Spulen interpretieren lässt, kann durch dieses Diagramm der Zusammenhang zwischen Schaltzuständen und Antriebswirkung einheitlich beschrieben werden.

Ein solches kreisförmiges Phasendiagramm mit eingezeichneten Spulen ist in Figur 3 gezeigt. Hier ist auf der Ordinate das elektrische Potential in V und auf der Abszisse das magnetische Potential angegeben. Ein Kreis um den Ursprung dieses Koordinatensystemes, der ein Nullpotential sowohl für das elektrische Potential als auch das magnetische Potential darstellt, repräsentiert die Phasenlagen der an den jeweiligen Spulen anliegenden Spannung, wobei eine 0°-Phasenlage bei dem Schnittpunkt des Kreises mit der positiven Ordinate gegeben ist und sich die Phase im Uhrzeigersinn zu einer 90°-Phasenlage in dem Schnittpunkt des Kreises mit der negativen Abszisse, der das magnetische Potential des Südpols darstellt, eine 180°-Phasenlage in dem Schnittpunkt des Kreises mit der negativen Ordinate, der das minimale Spannungspotential darstellt, einer 270°-Phasenlage in dem Schnittpunkt des Kreises mit der positiven Abszisse, der das magnetische Potential des Nordpols darstellt, bis zu einer 360°-Phasenlage, die gleich der 0°-Phasenlage ist, in dem Schnittpunkt des Kreises mit der positiven Ordinate, der das maximale Spannungspotential darstellt, ändert.

Wie in Figur 2 gezeigt, ist eine Beziehung gegeben, bei der die erste Spule 7a mit Magnetkern 12a zwischen einer 0°-Phasenlage und einer 120°-Phasenlage, die zweite Spule 7b mit Magnetkern 12b zwischen einer 120°-Phasenlage und einer 240°-Phasenlage und die dritte Spule 7c mit Magnetkern 12c zwischen einer 240°-Phasenlage und einer 360°-Phasenlage liegen. Bei Drehstrombetrieb drehen sich nun die Zeiger dieser Spulen entsprechend der Wechselfrequenz des Drehstromes im Gegenuhrzeigersinn, wobei jeweils eine der elektrischen Potentialdifferenz zwischen den auf die Ordinate projizierten Anfangs- und Endpunkten des Zeigers entsprechende Spannung an den Spulen anliegt.

Bei der magnetischen Interpretation des Phasendiagrammes entspricht ein Phasendurchlauf von 180° einer Verschiebung des Läufers um den Abstand zwischen den Mittelpunkten zweier benachbarter Magnete, also dem Magnetraster R_{M}. Durch die abwechselnde Polarisierung der Magnete im Läufer wird bei einer Verschiebung um das Magnetraster R_{M} ein Polwechsel ausgeführt. Nach einem 360°-Phasendurchlauf beträgt die Läuferverschiebung zwei R_{M}. Hierbei befinden sich die Magnete relativ zum Raster Rs der Statorspulen wieder in Ausgangsposition, vergleichbar mit einer 360°-Umdrehung des Rotors eines zweipoligen Gleichstrommotors.

Für die elektrische Interpretation des Phasendiagrammes wird die Ordinate betrachtet, auf der das anliegende elektrische Spannungspotential dargestellt ist. Bei 0° liegt das maximale Potential, bei 180°, das minimale Potential und bei 90° bzw. 270° ein mittleres Spannungspotential an. Wie zuvor erwähnt, werden die Spulen im Diagramm durch Pfeile dargestellt, deren Anfangs- und Endpunkte die Kontaktierungen darstellen. Die jeweils anliegende Spulenspannung kann durch Projektion von Start- und Endpunkt der Pfeile auf der Potentialachse abgelesen werden. Durch die Pfeilrichtung wird die Stromrichtung und hierdurch die Magnetisierungsrichtung der Spüle festgelegt.

Anstelle einer kontinuierlichen sinusförmigen Spannungsquelle, die ein Phasendiagramm gemäß Figur 3 aufweist, kann aus Kostengründen auch eine Steuerung mit Rechteck-Charakteristik eingesetzt werden. In einem entsprechenden Phasendiagramm, das in Figur 4 gezeigt ist, ist die Rechteck-Charakteristik durch Schaltschwellen dargestellt. Hierbei können die Phasenanschlüsse jeweils die drei Zustände Pluspotential, Minuspotential und potentialfrei einnehmen. Dabei liegt das Pluspotential z. B. in einem Bereich zwischen 300° und 60° und das Minuspotential in einem Bereich von 120° bis 240° an und die Bereiche zwischen 60° und 120° sowie 240° und 300° stellen den potentialfreien Zustand dar, in dem die Spulen nicht angeschlossen sind. Bei der Rechteckspannung-Ansteuerung ist der im Vergleich zur Sinus-Steuerung ungleichmäßigere Schub nachteilig.

Es lässt sich natürlich noch eine große Zahl weiterer Spulenkonfigurationen und Potentialverteilungen aufbauen, z. B. die in Figur 5 gezeigte Potentialverteilung, bei der ein minimales Potential von 0 V in einem Bereich zwischen 105° und 255°, ein maximales Potential von 24 V in einem Bereich von 285° bis 75° und potentialfreie Bereiche von 75° bis 105° und von 255° bis 285° vorliegen.

Die Figur 6 zeigt Querschnitte von Trag- und Antriebseinrichtungen einer Schiebetür nach bevorzugten Ausführungsformen der Erfindung.

Die Figur 6a) zeigt eine erste bevorzugte Ausführungsform der Erfindung. Ein prinzipiell U-förmiges Gehäuse 6 weist einen Boden 16 und zwei senkrecht auf diesem stehende Seitenbereiche 17 auf, die jeweils Aussparungen 26 aufweisen, in denen an dem Tragschlitten 4 befestigte vertikale Führungsrollen 25 laufen. Die vertikalen Führungsrollen 25 und die Aussparungen 26 bilden das Führungselement 3. Es ist festzustellen, dass die sich in den Aussparungen 26 bewegenden vertikalen Führungsrollen 25 während des Betriebes bei einer idealen Einstellung der Tragkraft weder die durch die Aussparungen 26 erzeugte Begrenzung in negative Tragrichtung noch die durch diese erzeugte Begrenzung in positive Tragrichtung benötigen.

Der Boden 16 weist eine Einfräsung 15 auf, in der eine weichmagnetische Rückflussschiene 18 angeordnet ist, an der die Spulenkerne 12 befestigt sind, auf denen sich die Spulenwicklungen 7 befinden. Die Spulenkerne 12 und weichmagnetische die Rückflussschiene 18 können integral ausgebildet sein.

Innerhalb des hier U-förmigen Tragschlittens 4, an dessen Seitenbereichen 14 die vertikalen Führungsrollen 25 befestigt sind, ist die an einer Befestigungsschiene 21 befestigte Magnetreihe 1 angeordnet, wobei die Befestigungsschiene 21 mittels durch einen Boden 13 des Tragschlittens 4 geführten Einstellschrauben 20 an dem Tragschlitten 4 gehalten werden. Die Einstellschrauben 20 bestimmen gleichzeitig die vertikale Position der Magnetreihe 1 innerhalb des Tragschlittens 4 und damit auch den spaltförmigen Abstand a zwischen Magnetreihe 1 und Spulenkernen 12. Ein sich zwischen dem Boden 13 des Tragschlittens 4 und der Befestigungsschiene 21 ergebender Abstand b ist wie ein Abstand a proportional zu der Tragkraft. In dieser ersten bevorzugten Ausführungsform ist die Tragkraft also über die Einstellung des spaltförmigen Abstands a einstellbar, der der Beziehung a + b = konstant genügt.

In Figur 6b) ist gezeigt, dass der Abstand b durch Abstandselemente 22 ausgefüllt ist. Diese z. B. während der Montage eingesetzten Abstandselemente 22 können durch ihre Höhe, die den Abstand b definiert, somit die Tragkraft definieren. So können mit jedem Türflügel 5 korrespondierende Abstandselemente 22 ausgeliefert werden, durch die die Tragkraft eines universellen Trag- und Antriebssystemes durch Einschieben der Abstandselemente 22 zwischen Befestigungsschiene 21 und Boden 13 des Tragschlittens und anschließendes Festschrauben der Einstellschraube 20 an diesen angepasst werden kann.

Die Figur 6c) zeigt eine zweite bevorzugte Ausführungsform nach der Erfindung, die hinsichtlich der in den Figuren 6a) und 6b) gezeigten Ausführungsform dahingehend abgewandelt ist, dass auch die vertikale Position der weichmagnetischen Rückflussschiene 18 mittels Einstellschrauben 19 einstellbar ist, also ein Abstand c zwischen dem Boden 16 bzw. einem Boden der sich in dem Boden 16 befindlichen Ausfräsung 15 und der weichmagnetischen Rückflussschiene 18. In dieser zweiten bevorzugten Ausführungsform ist die Tragkraft also über die Einstellung des spaltförmigen Abstands a einstellbar, der der Beziehung a + b + c = konstant genügt.

Die Figur 6d) zeigt eine dritte bevorzugte Ausführungsform nach der Erfindung, die hinsichtlich der in der Figur 6c) gezeigten Ausführungsform dahingehend abgewandelt ist, dass nur die vertikale Position der weichmagnetischen Rückflussschiene 18 mittels Einstellschrauben 19 einstellbar ist, also dem Abstand c zwischen dem Boden 16 bzw. einem Boden der sich in dem Boden 16 befindlichen Ausfräsung 15 und der weichmagnetischen Rückflussschiene 18. In dieser dritten bevorzugten Ausführungsform ist die Tragkraft also über die Einstellung des spaltförmigen Abstands a einstellbar, der der Beziehung a + c = konstant genügt.

Die Figur 7 zeigt Querschnitte einer ersten und einer zweiten Weiterbildung einer Trag- und Antriebseinrichtung einer Schiebetür nach der ersten bevorzugten Ausführungsform nach der Erfindung.

Im Unterschied zu den in Figur 6 gezeigten Ausführungsformen der Erfindung sind hier die Aussparungen 26 nicht in vertikaler Richtung unterhalb der Spulen 7 und Spulenkerne 12 angeordnet, sondern daneben, weswegen der Tragschlitten 4 so ausgestaltet ist, dass nicht nur die an diesem befestigte Magnetreihe 1 innerhalb seiner Seitenbereiche 14 angeordnet ist, sondern auch Teile der an dem Gehäuse 6 befestigten Spulen 7 und Spulenkern 12. Hierdurch ergibt sich eine breitere und flachere Bauweise. Weiter sind die Aussparungen 26 mit Laufflächen 23 versehen, die so ausgestaltet sind, dass ein ggf. erforderliches Abrollen der vertikalen Führungsrollen 25 geräuschärmer erfolgt.

Weiter ist um das Gehäuse 6 eine Verkleidung 28 vorgesehen, innerhalb der auch eine Schaltungsanordnung 27 zur Ansteuerung der Linear-Antriebseinheit aufgenommen ist.

In der in Figur 7a) gezeigten ersten Weiterbildung einer Trag- und Antriebseinrichtung einer Schiebetür nach der ersten bevorzugten Ausführungsform nach der Erfindung ist die Befestigungsschiene 21 als U-förmiges Profil ausgebildet, das in den oberen Bereich eines ein Hauptelement des Tragschlittens bildenden H-Profiles 4a eingesetzt ist, dessen Seitenbereiche 14 unterhalb des Bodens 16 des oberen Anschnittes nach außen versetzt sind, d. h. in Richtung der an den oberen Seitenbereichen 14 befestigten vertikalen Führungsrollen 25 (unter denen die nach außen versetzten unteren Seitenbereiche 14 liegen). Unterhalb der nach außen versetzten unteren Seitenbereiche 14 befinden sich Vorsprünge 17a 17b der Seitenbereiche 17 des Gehäuses 6, die eine Sichtblende in den Innenbereich des erfindungsgemäßen Trag- und Antriebssystemes bilden. Die Befestigungsschiene 21 ist mittels einer Einstellschraube an dem Boden des oberen Bereiches des den Tragschlitten bildenden H-Profiles befestigt. An den unteren Seitenbereichen 14 ist ein ein Befestigungselement des Tragschlittens bildendes U-Profit 4b befestigt, an dem der Türflügel 5 aufgehängt ist.

In der in Figur 7b) gezeigten zweiten Weiterbildung einer Trag- und Antriebseinrichtung einer Schiebetür nach der ersten bevorzugten Ausführungsform nach der Erfindung ist im Unterschied zu deren erster Weiterbildung der Tragschlitten als zwei ineinander liegende U-Profile 4c, 4d ausgebildet, wobei die als U-förmiges Profil ausgebildete Befestigungsschiene 21 mittels Einstellschrauben 20 innerhalb des inneren U-Profiles 4c an dessen Boden 13 befestigt ist, an dessen Seitenbereichen 14 die vertikalen Führungsrollen 25 befestigt sind und das ebenfalls an dessen Seitenbereichen 14 befestigte äußere U-Profil 4d den Türflügel 5 trägt.

### Bezugszeichenliste

- 1: Magnetreihe
- 3: Führungselement
- 4, 4a-d: Tragschlitten
- 5: Türflügel
- 6: Gehäuse
- 7, 7a-c: Spule
- 12, 12a-d: Spulenkern
- 13: Boden des Tragschlittens
- 14: Seitenbereich des Tragschlittens
- 15: Einfräsung
- 16: Boden des Gehäuses
- 17: Seitenbereich des Gehäuses
- 17a, 17b: Vorsprünge
- 18: weichmagnetische Rückflussschiene
- 19: erste Einstellschraube
- 20: zweite Einstellschraube
- 21: Befestigungsschiene
- 22: Abstandselement
- 23: Laufflächen
- 25: vertikale Rolle
- 26: Aussparung
- 27: Schaltungsanordnung
- 28: Verkleidung
- b: Abstand
- a: Abstand
- c: Abstand
- z: Tragrichtung
- x: Antriebsrichtung

## Patentansprüche

1. Schiebetür mit einem magnetischen Trag- und Antriebssystem für mindestens einen Türflügel (5) mit:
- einem das magnetische Trag- und Antriebssystem aufnehmendes Gehäuse
- (6);
- einem Tragschlitten (4), an dem der Türflügel (5) befestigt werden kann, und
- einer in Antriebsrichtung angeordneten und an dem Tragschlitten (4) befestigten Magnetreihe (1), deren Magnetisierung in ihrer Längsrichtung in bestimmten Abständen das Vorzeichen wechselt;
- einer aus mehreren Einzelspulen (7) und an dem Gehäuse (6) befestigten Spulenkernen (12) bestehenden Spulenanordnung, die bei entsprechender Ansteuerung der Einzelspulen (7a-7c) eine Wechselwirkung mit der Magnetreihe (1) bewirkt, die Vorschubkräfte hervorruft, wobei die Spulenkerne (12) oder an diesen anliegende Polschuhe in anziehender Kraftwirkung mit der Magnetreihe (1) stehen;
- einem an dem Tragschlitten (4) befestigten Führungselement (25) das gegen das Gehäuse (6) wirkt, um eine bestimmte vertikale Position des Tragschlittens (4) in Tragrichtung (z) in Bezug auf das Gehäuse (6) und einen bestimmten spaltförmigen Abstand (a) zwischen der Magnetreihe (1) und den Spulenkernen (12) bzw. den Polschuhen zu gewährleisten **, dadurch gekennzeichnet, dass**
- einer Tragkraft-Einstellvorrichtung (19, 20) vorgesehen ist, mittels der der bestimmte spaltförmige Abstand (a) eingestellt werden kann, wobei die Tragkraft-Einstellvorrichtung aus wenigstens einer ersten Schraube (19) besteht, mittels der die relative vertikale Lage der Spulenkerne (12) bzw. Polschuhe zu dem Gehäuse (6) einstellbar ist, und/oder aus wenigstens einer zweiten Schraube (20) besteht, mittels der die relative vertikale Lage der Magnetreihe (1) zu dem Tragschlitten (4) einstellbar ist.

2. Schiebetür nach Anspruch 1, **dadurch gekennzeichnet, dass** die Magnetreihe (1) parallel zur Tragrichtung (z) und quer zur Antriebsrichtung (x) magnetisiert ist.

3. Schiebetür nach Anspruch 1 oder 2, **dadurch gekennzeichnet, dass** die Tragkraft-Einstellvorrichtung wenigstens ein erstes Abstandselement (22), das einen Abstand zwischen einem Boden (16) des Gehäuses (6) und den Spulenkernen (12) bzw. Polschuhen und/oder wenigstens ein zweites Abstandselement umfasst, das einen Abstand zwischen einem Boden (13) des Tragelementes (4) und der Magnetreihe (1) definiert.

4. Schiebetür nach einem der vorstehenden Ansprüche, **dadurch gekennzeichnet, dass** das Führungselement (3) wenigstens erste Rollen (25) und zweite Rollen (25) umfasst, die in einer jeweiligen in Seitenbereichen (17) des Gehäuses (6) vorgesehenen Nut (26) laufen.

5. Schiebetür nach einem der vorstehenden Ansprüche, **dadurch gekennzeichnet, dass** die Magnetreihe (1) aus einem oder mehreren Hochleistungsmagneten, vorzugsweise Seltenerden-Hochleistungsmagneten, weiter vorzugsweise vom Typ NeFeB oder Sm₂Co bestehen.

6. Schiebetür nach einem der vorstehenden Ansprüche, **dadurch gekennzeichnet, dass** die Schiebetür als Bogenschiebefür oder Horizontal-Schiebewand ausgebildet ist,

## Claims

1. A sliding door with a magnetic support and drive system for at least one door leaf (5), having:
- a housing (6) accommodating the support and drive system;
- a support carriage (4), to which the door leaf (5) can be attached, and
- a row of magnets (1), which is disposed in driving direction and attached to the support carriage (4), the magnetization of the row in the longitudinal direction thereof changing the sign at certain distances;
- a coil arrangement, which is composed of several individual coils (7) and coil cores (12), which are attached to the housing (6), which arrangement, when appropriately activating the individual coils (7a to 7c), effects an interaction with the row of magnets (1), which causes thrust forces, wherein the coil cores (12) or pole shoes abutting against the latter are in an attracting action of forces with the row of magnets (1);
- a guiding element (25) attached to the support carriage (4), which element acts against the housing (6) in order to guarantee a pre-determined vertical position of the support carriage (4) in the support direction (z) with regard to the housing (6) and a pre-determined gap-shaped distance (a) between the row of magnets (1) and the coil cores (12) respectively the pole shoes;
**characterized in that**
- a support force adjusting device (19, 20) is provided, by means of which the pre-determined gap-shaped distance (a) can be adjusted, wherein the support force adjusting device consists of at least one first screw (19), by means of which the relative vertical position of the coil cores (12), respectively of the pole shoes is adjustable with regard to the housing (6), and/or consists of at least one second screw (20), by means of which the relative vertical position of the row of magnets (1) can be adjusted with regard to the support carriage (4).

2. The sliding door according to claim 1, **characterized in that** the one row of magnets (1) is magnetized parallel to the support direction (z) and perpendicularly to the driving direction (x).

3. The sliding door according to claim 1 or 2, **characterized in that** the support force adjusting device comprises at least one first distancing element (22), which defines a distance between a bottom (16) of the housing (6) and the coil cores (12) respectively pole shoes, and/or at least one second distancing element, which defines a distance between a bottom (13) of the support element (4) and the row of magnets (1).

4. The sliding door according to any of the preceding claims, **characterized in that** the guiding element (3) comprises at least first rollers (25) and second rollers (25), which roll in a respective groove (26) provided in lateral areas (17) of the housing (6).

5. The sliding door according to any of the preceding claims, **characterized in that** the one row of magnets (1) consists of one or more high-energy magnets, preferably of rare earth high-energy magnets, more preferably of the type NeFeB or Sm2Co.

6. The sliding door according to any of the preceding claims, **characterized in that** the sliding door is configured as an arched sliding door or as a horizontal sliding wall.

## Revendications

1. Porte coulissante avec un système de support et d'entraînement magnétique pour au moins un vantail de porte (5) avec :
- un boîtier (6) accommodant un système de support et d'entraînement magnétique ;
- un chariot porteur (4), sur lequel le vantail de porte (5) peut être attaché, et
- une rangée d'éléments magnétiques (1) agencée en la direction d'entraînement et sur laquelle le chariot porteur (4) est attaché, rangée dont la magnétisation change de signe à certaines intervalles en sa direction longitudinale ;
- un agencement de bobines consistant en plusieurs bobines individuelles (7) et en noyaux de bobines (12) attachés sur le boîtier (6), lequel agencement lors d'une activation appropriée des bobines individuelles (7a à 7c) effectue une interaction avec la rangée d'aimants (1) causant des forces d'avance, les noyaux de bobines (12) ou les pièces polaires reposant contre ceux-ci étant sous l'effet de force attirante de la rangée d'aimants (1) ;
- un élément de guidage (25) attaché sur le chariot porteur (4) et agissant contre le boîtier (6) pour garantir une certaine position verticale du chariot porteur (4) in la direction de support (z) par rapport au boîtier (6) et une certaine distance (a) en forme d'interstice entre la rangée d'aimants (1) et les noyaux de bobines (12) respectivement les pièces polaires ;
**caractérisée en ce que**
- un dispositif d'ajustage de la force de support (19, 20) est prévu au moyen duquel la distance (a) en forme d'interstice prédéterminée peut être ajustée, dispositif d'ajustage de la force de support consistant en au moins une première vis (19), au moyen de laquelle la position verticale relative des noyaux de bobines (12), respectivement des pièces polaires par rapport au boîtier (6) est ajustable, et/ou en au moins une deuxième vis (20), au moyen de laquelle la position verticale relative de la rangée d'aimants (1) est ajustable par rapport au chariot porteur (4).

2. Porte coulissante selon la revendication 1, **caractérisée en ce que** la rangée d'éléments magnétiques (1) est magnétisée parallèlement par rapport à la direction de support (z) et perpendiculairement par rapport à la direction d'entraînement (x).

3. Porte coulissante selon la revendication 1 ou 2, **caractérisée en ce que** le dispositif d'ajustage de la force de support (19, 20) comporte au moins un premier élément de distance (22), lequel définit une distance entre un fond (16) du boîtier (6) et les noyaux de bobines (12) respectivement les pièces polaires, et/ou au moins un deuxième élément de distance, lequel définit une distance entre un fond (13) de l'élément de support (4) et la rangée magnétique (1).

4. Porte coulissante selon les revendications précédentes, **caractérisée en ce que** l'élément de guidage (3) comporte au moins des premiers galets (25) et des deuxièmes galets (25), lesquels roulent dans une rainure (26) respective prévue dans des régions latérales (17) du boîtier (6).

5. Porte coulissante selon l'une des revendications précédentes, **caractérisée en ce que** ladite au moins une rangée d'éléments magnétiques (1) consiste en un ou plusieurs aimants haute performance, de préférence en aimants de terre rare haute performance, et encore plus préféré d'aimants du type NeFeB ou Sm2Co.

6. Porte coulissante selon l'une des revendications précédentes, **caractérisée en ce que** la porte coulissante est aménagée comme porte coulissante en arc ou en cloison coulissante horizontale.
